# EUROPÄISCHE PATENTSCHRIFT

(11) **EP 0 665 331 B1**
(45) Veröffentlichungstag und Bekanntmachung des Hinweises auf die Patenterteilung: **30.10.1996**
(21) Anmeldenummer: 94890213.5
(22) Anmeldetag: 16.12.1994
(51) Int. Cl.: E01B 27/17

(54) **Gleisstopfmaschine**
Ballast tamping machine for railways
Machine à bourrer les voies ferrées

(30) Priorität: 26.01.1994 AT 140/94
(43) Veröffentlichungstag der Anmeldung: 02.08.1995
(73) Patentinhaber: Franz Plasser Bahnbaumaschinen- Industriegesellschaft m.b.H., A-1010 Wien (AT)
(72) Erfinder: Theurer, Josef, A-1010 Wien (AT); Peitl, Friedrich, A-4020 Linz (AT)

(56) Entgegenhaltungen:
- EP-A- 0 397 956
- EP-A- 0 436 757
- FR-A- 2 620 147

## Beschreibung

Die Erfindung betrifft eine Gleisbaumaschine zum Unterstopfen und Einschottern eines Gleises, mit einem ersten und einem zweiten, durch eine Gelenkverbindung gelenkig miteinander verbundenen, durch Schienenfahrwerke am Gleis verfahrbaren Maschinenrahmen, wobei dem ersten Maschinenrahmen ein durch Antriebe höhenverstellbares Stopfaggregat sowie ein diesem unmittelbar benachbartes Gleishebe- und Richtaggregat und dem zweiten Maschinenrahmen ein Schotterpflug zum Einschottern des Gleises sowie eine Kehrbürste zugeordnet sind.

Eine derartige Gleisbaumaschine ist bereits durch die EP 0 436 757 B1 bekannt. Mit Hilfe der Kehrbürste und vorgeordneten Förderbändern kann überschüssiger Schotter zum Stopfaggregat vortransportiert und dort bedarfsweise im Bereich von Stopfpickeln gezielt auf das Gleis abgeworfen werden. Mit dem der Kehrbürste in Arbeitsrichtung unmittelbar vorgeordneten Schotterpflug wird im Zuge der Gleiskorrektur- und Stopfarbeiten gleichzeitig auch eine Reprofilierung der Schotterbettung durchgeführt.

Durch die US 4 165 694 ist eine weitere Gleisbaumaschine zum gleichzeitigen Unterstopfen und Einschottern eines Gleises bekannt, wobei der Schotterpflug am vorderen Ende und die Kehrbürste am hinteren Ende der Maschine vorgesehen ist. Ein mit dem Schotterpflug verbundener, trailerförmiger Maschinenrahmen ist mit Hilfe eines Längsverschiebeantriebes unabhängig von einem weiteren, nachfolgenden und mit den Stopfaggregaten verbundenen Maschinenrahmen kontinuierlich verfahrbar. Mit dieser bekannten Ausführung wurde der Versuch unternommen, die bezüglich ihrer Vorfahrtbewegung unterschiedlichen Technologien des Gleisstopfens und Pflügens zu kombinieren.

Die EP 0 397 956 B1 beschreibt eine aus insgesamt drei gelenkig miteinander verbundenen Maschinenrahmen zusammengesetzte Gleisbaumaschine zum gleichzeitigen Unterstopfen und Einschottern eines Gleises, die im Arbeitseinsatz kontinuierlich verfahrbar ist. Unabhängig von dieser kontinuierlichen Vorfahrt wird ein weiterer, trailerförmig ausgebildeter und mit den Stopfaggregaten verbundener Maschinenrahmen schrittweise von Schwelle zu Schwelle verfahren.

Die Aufgabe der vorliegenden Erfindung liegt nun in der Schaffung einer Gleisbaumaschine der gattungsgemäßen Art, die in besonders effizienter Weise sowohl zum Unterstopfen als auch Einschottern eines Gleises einsetzbar ist.

Diese Aufgabe wird erfindungsgemäß mit einer eingangs beschriebenen Gleisbaumaschine dadurch gelöst, daß das Stopfaggregat und die Kehrbürste bezüglich der Maschinenlängsrichtung zwischen dem Gleishebe- und Richtaggregat und dem Schotterpflug angeordnet sind.

Durch diese spezielle Anordnung der Kehrbürste ist es nun unter Beibehaltung einer konstruktiv einfachen Ausbildung der Maschinenrahmen erstmals möglich, die Maschine in der einen Arbeitsrichtung zum Unterstopfen einzusetzen, während in der anderen, entgegengesetzten Arbeitsrichtung die Einschotterung des Gleises durchgeführt wird. Diese erweiterte Einsetzbarkeit der Maschine in zwei verschiedenen Arbeitsrichtungen ermöglicht eine besonders effiziente Ausnützung der erforderlichen Gleissperre für den normalen Zugverkehr, indem das Gleis während der Hinfahrt unterstopft und im Rahmen der anschließenden Rückfahrt mit größerer Geschwindigkeit gepflügt wird. Mit der Trennung der beiden technologisch sehr unterschiedlichen Arbeitsgänge ist die Arbeitsgeschwindigkeit auch optimal an die jeweiligen Einsatzbedingungen anpaßbar. Außerdem ermöglicht dieser beidseitige Arbeitseinsatz auch die Kombination einer schrittweisen Unterstopfung insbesondere in Weichenabschnitten mit einem ein besseres Arbeitsergebnis erzielenden kontinuierlichen Pflugeinsatz.

Eine Weiterbildung nach Anspruch 2 hat den Vorteil, daß von der - in bezug auf das Ende des zweiten Maschinenrahmens - zurückversetzten Fahrkabine eine verbesserte Beobachtung des Schotterpfluges für eine rasche Umleitung des Schotterflusses entsprechend den unterschiedlichen Einschotterungsverhältnissen gewährleistet ist.

Eine Weiterbildung nach Anspruch 3 ermöglicht eine vorteilhafte Zwischenlagerung von überflüssigem Schotter, der bedarfsweise wiederum über die Entladeöffnungen dem Gleis zuführbar ist.

Schließlich ermöglicht die Weiterbildung der erfindungsgemäßen Maschine nach den Merkmalen 4 und 5 bei konstruktiv einfacher Ausführung des Schotterpfluges eine optimale Anpassung an unterschiedliche Einschotterungsverhältnisse.

Im folgenden wird die Erfindung an Hand in der Zeichnung dargestellter Ausführungsbeispiele näher beschrieben.

Es zeigen:
Fig. 1 eine Seitenansicht einer Gleisbaumaschine zum Unterstopfen und Einschottern eines Gleises,
Fig. 2 eine vereinfachte Draufsicht auf einen Teil der Maschine, und
Fig. 3 und 4 jeweils eine Teil-Seitenansicht weiterer Ausführungsbeispiele einer Gleisbaumaschine.

Eine in Fig. 1 ersichtliche Gleisbaumaschine 1 zum Unterstopfen und Einschottern eines Gleises 2 weist einen ersten und einen zweiten Maschinenrahmen 3,4 auf, die durch eine Gelenkverbindung 5 gelenkig miteinander verbunden und durch Schienenfahrwerke 6,19 am Gleis 2 verfahrbar sind. Dem ersten Maschinenrahmen 3 ist ein jeweils durch Antriebe 9 höhen- und querverstellbares Stopfaggregat 7 sowie ein Gleishebe- und Richtaggregat 8 insbesondere zum Unterstopfen von Weichenabschnitten zugeordnet. Im Bereich einer Arbeitskabine 10 mit einer zentralen Steuereinrichtung 11 ist außerdem noch ein Zusatz-Hebeaggregat 12 zum Anheben von seitlich neben der Maschine 1 verlaufenden Schienensträngen eines Abzweiggleises vorgesehen. Bezüglich der durch einen Pfeil 13 dargestellten Arbeitsrichtung zum Unterstopfen des Gleises 2 - die durch die Positionierung des Gleishebe- und Richtaggregates 8 vor dem Stopfaggregat 7 bestimmt ist - ist am vorderen Ende des ersten Maschinenrahmens 3 eine Fahrkabine 14 mit einer Steuereinrichtung 15 angeordnet. Die Maschine 1 weist außerdem noch ein Nivellier- und Richtbezugsystem 16 für die Gleislagekorrektur, einen Fahrantrieb 17 sowie eine Energiezentrale 18 auf.

Der bezüglich der Arbeitsrichtung zum Unterstopfen des Gleises 2 (Pfeil 13) hintere, zweite Maschinenrahmen 4 stützt sich auf zwei endseitig angeordneten Schienenfahrwerken 19 ab und ist durch die stangenförmig ausgebildete Gelenkverbindung 5 gelenkig an den ersten Maschinenrahmen 3 angeschlossen. Unterhalb des zweiten Maschinenrahmens 4 befinden sich zwischen den beiden Schienenfahrwerken 19 ein durch Antriebe 20 höhenverstellbarer Schotterpflug 21 sowie eine ebenfalls höhenverstellbare Kehrbürste 22. Diese ist bezüglich einer durch einen Pfeil 23 dargestellten Arbeitsrichtung zum Einschottern des Gleises 2 dem Schotterpflug 21 unmittelbar nachgeordnet bzw. bezüglich der Arbeitsrichtung zum Unterstopfen des Gleises 2 vor dem Schotterpflug 21 angeordnet.

Der Schotterpflug 21 ist im Bereich einer in Maschinenlängsrichtung von der Gelenkverbindung 5 weiter distanzierten Hälfte 24 des zweiten Maschinenrahmens 4 angeordnet, während auf der Oberseite der anderen, der Gelenkverbindung 5 näheren Hälfte 25 des zweiten Maschinenrahmens 4 eine Fahrkabine 26 mit einer zentralen Steuereinrichtung 27 zur Beaufschlagung von dem Schotterpflug 21 und der Kehrbürste 22 zugeordneten Antrieben 20 vorgesehen ist. An den beiden Enden der Maschine 1 sind jeweils Zug- und Stoßvorrichtungen 28 für eine Eingliederung in einen Zugverband vorgesehen.

Wie insbesondere in Fig. 2 ersichtlich, besteht der Schotterpflug 21 aus zwei in Maschinenquerrichtung nebeneinander angeordneten und unabhängig voneinander quer- sowie höhenverstellbaren, jeweils an einer Maschinenlängsseite befindlichen Flankenpflügen 29 zum Profilieren der Schotterbettflanken und zwei in Maschinenquerrichtung nebeneinander angeordneten, durch Antriebe 20 unabhängig voneinander höhenverstellbaren Mittelpflügen 30. Dabei ist eine zur Schotterumlenkung vorgesehene, mit dem zu pflügenden Schotter in Kontakt bringbare Arbeitsfläche 31 des Schotterpfluges 21 bzw. der Mittelpflüge 30 auf einer von der Gelenkverbindung 5 abgewandten Seite vorgesehen. Auf der an die Arbeitsfläche 31 angrenzenden, gegenüberliegenden Seite ist der Mittelpflug 30 jeweils mit einer am Maschinenrahmen 4 befestigten Anlenkung 32 verbunden. Der durch einen Antrieb 33 um eine senkrecht zur Maschinenlängsrichtung und horizontal verlaufende Rotationsachse 34 drehbaren Kehrbürste 22 ist ein Querförderband 35 zugeordnet. Durch dieses ist überflüssiger und durch die Kehrbürste 22 vom Gleis 2 abgehobener Schotter auf die Schotterbettflanken abwerfbar.

Die Maschine 1 wird zweckmäßigerweise in der durch den Pfeil 13 dargestellten Richtung zur Gleisbaustelle verfahren. Nach Erreichen der Gleisbaustelle wird unter schrittweiser Arbeitsvorfahrt und Absenken der Stopf- und Gleishebe-Richtaggregate 7,8 die Unterstopfung und Gleislagekorrektur des Gleises 2 durchgeführt. Nach vollständiger Unterstopfung des Gleises 2 im Baustellenabschnitt erfolgt der Arbeitseinsatz der Maschine 1 in umgekehrter Richtung gemäß Pfeil 23, wobei die am ersten Maschinenrahmen 3 befindlichen Einrichtungen und Arbeitsaggregate in die Ruheposition angehoben werden. Parallel dazu erfolgt ein Absenken des Schotterpfluges 21 sowie der Kehrbürste 22 in die Arbeitsposition. Anschließend wird unter kontinuierlicher Beaufschlagung des Fahrantriebes 17 für eine kontinuierliche Arbeitsvorfahrt die vorschriftsmäßige Einschotterung des Gleises 2 durchgeführt. Alternativ wäre es selbstverständlich auch möglich, die Einschotterung im ersten Arbeitsgang und daran anschließend die Unterstopfung durchzuführen.

Bei den weiteren, in Fig. 3 und 4 dargestellten Ausführungsbeispielen wurden der Einfachheit halber die funktionsgleichen Bauteile mit denselben Bezugszeichen wie in Fig. 1 und 2 versehen. Bei dem in Fig. 3 ersichtlichen Ausführungsbeispiel ist der zweite Maschinenrahmen 4 trailerförmig mit lediglich einem einzigen, von der Gelenkverbindung 5 distanzierten Schienenfahrwerk 19 ausgebildet. Die Gelenkverbindung 5 besteht aus einer lösbaren Kupplung. Damit ist der zweite Maschinenrahmen 4 bedarfsweise an- bzw. abkuppelbar.

Gemäß dem in Fig. 4 ersichtlichen Ausführungsbeispiel ist dem zweiten Maschinenrahmen 4 ein Schottersilo 36 zugeordnet. Dieser weist ein Bodenförderband 37 mit zwischen Schotterpflug 21 und dem von der Gelenkverbindung 5 weiter distanzierten Schienenfahrwerk 19 gelegenen Entladeöffnungen 38 auf.

Abweichend von den dargestellten Ausführungsbeispielen könnte der zweite Maschinenrahmen - bezüglich der Arbeitsrichtung zum Unterstopfen - auch vor dem ersten Maschinenrahmen angeordnet sein.

## Patentansprüche

1. Gleisbaumaschine (1) zum Unterstopfen und Einschottern eines Gleises (2), mit einem ersten und einem zweiten, durch eine Gelenkverbindung (5) gelenkig miteinander verbundenen, durch Schienenfahrwerke (6,19) am Gleis verfahrbaren Maschinenrahmen (3,4), wobei dem ersten Maschinenrahmen (3) ein durch Antriebe (9) höhenverstellbares Stopfaggregat (7) sowie ein diesem unmittelbar benachbartes Gleishebe- und Richtaggregat (8) und dem zweiten Maschinenrahmen (4) ein Schotterpflug (21) zum Einschottern des Gleises sowie eine Kehrbürste (22) zugeordnet sind, dadurch gekennzeichnet, daß das Stopfaggregat (7) und die Kehrbürste (22) bezüglich der Maschinenlängsrichtung zwischen dem Gleishebe- und Richtaggregat (8) und dem Schotterpflug (21) angeordnet sind.

2. Maschine nach Anspruch 1, dadurch gekennzeichnet, daß der Schotterpflug (21) im Bereich einer in Maschinenlängsrichtung von der Gelenkverbindung (5) weiter distanzierten Hälfte (24) des zweiten Maschinenrahmens (4) angeordnet ist, während auf der Oberseite der anderen, der Gelenkverbindung (5) näheren Hälfte (25) des zweiten Maschinenrahmens (4) eine Fahrkabine (26) mit einer zentralen Steuereinrichtung (27) zur Beaufschlagung von dem Schotterpflug (21) und der - ebenfalls am zweiten Maschinenrahmen (4) befindlichen - Kehrbürste (22) zugeordneten Antrieben (20) vorgesehen ist.

3. Maschine nach Anspruch 1 oder 2, dadurch gekennzeichnet, daß dem zweiten Maschinenrahmen (4) ein Schottersilo (36) mit zwischen Schotterpflug (21) und dem - bezüglich der genannten Arbeitsrichtung - hintersten Schienenfahrwerk 19 gelegenen Entladeöffnungen (38) zugeordnet ist.

4. Maschine nach einem der Ansprüche 1 bis 3, dadurch gekennzeichnet, daß sich der Schotterpflug (21) aus zwei unabhängig voneinander quer- und höhenverstellbaren, jeweils auf einer Maschinenlängsseite befindlichen Flankenpflügen (29) und zwei in Maschinenquerrichtung nebeneinander angeordneten, durch Antriebe (20) unabhängig voneinander höhenverstellbaren Mittelpflügen (30) zusammensetzt.

5. Maschine nach Anspruch 4, dadurch gekennzeichnet, daß eine zur Schotterumlenkung vorgesehene, mit dem zu pflügenden Schotter in Kontakt bringbare Arbeitsfläche (31) des Schotterpfluges (21) auf einer von der Gelenkverbindung (5) abgewandten Seite der Mittelpflüge (30) vorgesehen ist, während auf der angrenzenden, gegenüberliegenden Seite eine mit dem Maschinenrahmen (4) verbundene Anlenkung (32) befestigt ist.

## Claims

1. A track maintenance machine (1) for tamping and ballasting a track (2), comprising a first and a second machine frame (3,4) pivotally joined together by a pivotal connection (5) and designed for mobility on the track by means of on-track undercarriages (6,19), a tamping unit (7) adapted for vertical adjustment by means of drives (9) and a track lifting and lining unit (8) immediately adjoining it being associated with the first machine frame (3), and a ballast plough (21) for ballasting the track and a sweeping broom (22) being associated with the second machine frame (4), characterized in that the tamping unit (7) and the sweeping broom (22) are arranged, with respect to the longitudinal direction of the machine, between the track lifting and lining unit (8) and the ballast plough (21).

2. A machine according to claim 1, characterized in that the ballast plough (21) is arranged in the region of a half (24) of the second machine frame (4) which is situated further away from the pivotal connection (5) in the longitudinal direction of the machine, while on the top of the other half (25) of the second machine frame (4) closer to the pivotal connection (5) there is provided a driver's cab (26) with a central control unit (27) for operating drives (20) associated with the ballast plough (21) and the sweeping broom (22) - also located on the second machine frame (4).

3. A machine according to claim 1 or 2, characterized in that associated with the second machine frame (4) is a ballast hopper (36) with discharge openings (38) located between the ballast plough (21) and the rearmost on-track undercarriage 19 - with respect to the said working direction.

4. A machine according to one of claims 1 to 3, characterized in that the ballast plough (21) is composed of two shoulder ploughs (29), transversely and vertically adjustable independently of one another and located on respective longitudinal sides of the machine, and two centre ploughs (30), arranged side by side in the transverse direction of the machine and vertically adjustable independently of one another by means of drives (20).

5. A machine according to claim 4, characterized in that a working surface (31) of the ballast plough (21) which is provided for diverting the ballast and which may be brought into contact with the ballast to be ploughed, is provided on a side of the centre ploughs (30) facing away from the pivotal connection (5), while an articulation (32) connected to the machine frame (4) is fixed on the adjoining, opposite side.

## Revendications

1. Machine de construction de voie ferrée (1) pour le bourrage par en-dessous et le ballastage d'une voie ferrée (2), avec un premier et un second châssis de machine (3, 4) reliés entre eux de façon articulée par une liaison d'articulation (5) et déplaçables par roulement sur la voie ferrée par des trains de roulement sur rails (6, 19), un appareil de bourrage (7), déplaçable en hauteur par des commandes (9), ainsi qu'un appareil de levage et de dressage de voie ferrée (8), directement voisin de l'appareil de bourrage, étant associés au premier châssis de machine (3) et une charrue à ballast (21) pour le ballastage de la voie ferrée, ainsi qu'une brosse de balayage (22) étant associées au second châssis de machine (4), caractérisée en ce que l'appareil de bourrage (7) et la brosse de balayage (22) sont disposés, relativement à la direction longitudinale de la machine, entre l'appareil de levage et de dressage de voie ferrée (8) et la charrue à ballast (21).

2. Machine selon la revendication 1, caractérisée en ce que la charrue à ballast (21) est disposée au voisinage d'une moitié (24) du second châssis de machine (4) plus éloignée de la liaison d'articulation (5) en direction longitudinale de la machine tandis que, sur le côté de dessus de l'autre moitié (25) du second châssis de machine (4), plus proche de la liaison d'articulation (5), est prévue une cabine de conduite (26) avec un système central de commande (27) pour la sollicitation de dispositifs de commande (20) associés à la charrue à ballast (21) et à la brosse de balayage (22) se trouvant également sur le second châssis de machine (4).

3. Machine selon la revendication 1 ou 2, caractérisée en ce qu'au second châssis de machine (4) est associé un silo à ballast (36) à orifices de déchargement (38) situés entre la charrue à ballast (21) et le train de roulement sur rails (19) le plus en arrière relativement au sens de travail précité.

4. Machine selon l'une des revendications 1 à 3, caractérisée en ce que la charrue à ballast (21) se compose de deux charrues de flanc (29) déplaçables transversalement et en hauteur indépendamment l'une de l'autre et se trouvant respectivement sur un côté longitudinal de la machine et de deux charrues médianes (30) placées l'une à côté de l'autre en direction transversale de la machine et déplaçables en hauteur indépendamment l'une de l'autre par des dispositifs de commande (20).

5. Machine selon la revendication 4, caractérisée en ce qu'une surface de travail (31) de la charrue à ballast (21), prévue pour la déviation du ballast et pouvant être mise en contact avec le ballast à travailler par la charrue, est prévue sur un côté des charrues médianes (30) orienté dans le sens opposé à la liaison d'articulation (5) tandis que sur le côté adjacent opposé est fixée une articulation (32) reliée au châssis de machine (4).
